# EUROPÄISCHE PATENTSCHRIFT

(11) **EP 0 724 701 B1**
(45) Veröffentlichungstag und Bekanntmachung des Hinweises auf die Patenterteilung: **14.01.1998**
(21) Anmeldenummer: 94928889.8
(22) Anmeldetag: 12.10.1994
(51) Int. Cl.: F24F 13/08

(54) **GITTER**
GRID
GRILLE

(30) Priorität: 28.10.1993 DE 4336804
(43) Veröffentlichungstag der Anmeldung: 07.08.1996
(73) Patentinhaber: SCHAKO METALLWARENFABRIK FERDINAND SCHAD KG, 78600 Kolbingen (DE)
(72) Erfinder: MÜLLER, Gottfried, D-78600 Kolbingen (DE); HIPP, Paul, D-78600 Kolbingen (DE)
(74) Vertreter: Weiss, Peter, Dr. rer. nat.
(86) Internationale Anmeldenummer: EP9403349
(87) Internationale Veröffentlichungsnummer: WO9512096

(56) Entgegenhaltungen:
- DE-A- 3 149 054
- DE-U- 8 803 613
- US-A- 2 229 388
- PATENT ABSTRACTS OF JAPAN vol. 8, no. 284 (M-348) 26. Dezember 1984 & JP,A,59 153 041 (SANYO DENKI KK) 31. August 1984

## Beschreibung

Die Erfindung betrifft ein Gitter zum Ein- und/oder Auslassen von Luft mit einem Gehäusekasten, welcher in eine Öffnung einer Wand oder dgl. eingesetzt ist und einen Abdeckrahmen aufweist, der über Befestigungselemente mit der Wand od.dgl. verbunden ist, wobei dem Abdeckrahmen lösbar ein Blendrahmen aufgesetzt ist.

Derartige Gitter sind in Lüftungseinrichtungen sowie dem Ofenbau allgemein bekannt und in vielfältiger Form und Ausführung auf dem Markt erhältlich. Verwiesen wir hier auf beispielsweise das Kompaktgitter, welches in dem Gebrauchsmuster 88 03 613.8 oder der DE-OS 39 07 987 dargestellt ist.

In der Regel bilden diese Gitter eine Einheit und werden in eine Öffnung einer Wandung eines Kachelofens od.dgl. eingesetzt, wobei die Festlegung des Gitters in der Öffnung auf verschiedene Weise erfolgt. Einmal werden hierzu Schrauben verwendet, mit denen der Abdeckrahmen an der Wand festgelegt wird. Hierbei sind jedoch diese Schrauben von außen her sichtbar, was die an sich sehr schöne ästhetische Ausgestaltung des Gitters wieder erheblich verschandelt.

Aus diesem Grunde wurde eine verdeckte Befestigungsmöglichkeit entwickelt. Zur verdeckten Befestigung müssen an den Stirnseiten oder an den Längsseiten der Gitter federn oder Schraubelemente angebracht werden. Bei der Anordnung von Schraubelementen müssen die Stirn- oder Längsseiten an Lüftungsgittern aufgestanzt werden, damit die Betätigungsschraube für die verdeckte Befestigung innerhalb des Gitters von der Raumseite her betätigt werden kann, und der Befestigungsbügel sich am Einbaurahmen oder an einem sonstigen Bauteil befestigen läßt. Letzteres befindet sich wiederum außerhalb des Gitters als Traverse in einem Kanalsystem oder im Mauerwerk. Nur durch diese komplizierte Ausgestaltung ist eine leichte Montage möglich.

Außer der komplizierten Ausgestaltung besteht jedoch noch der weitere erhebliche Nachteil, daß das Aufstanzen des Gitters wiederum einen nicht unerheblichen Durchbruch im sonst geschlossenen Gitterkasten erfordert. Jede Öffnung bedeutet aber zusätzliche Geräusche bei der Führung eines Luftstromes.

Der vorliegenden Erfindung liegt die Aufgabe zugrunde, ein Gitter der o.g. Art zu schaffen, welches einfach und mit möglichst wenig Durchbrüchen herzustellen ist, einfach in eine Öffnung eingesetzt werden kann und dabei ein ansprechendes ästhetisches Aussehen erhält.

Zur Lösung dieser Aufgabe führt, dass dem Abdeckrahmen eine Halteleiste aufgesetzt ist, welche eine Rasteinrichtung zur Aufnahme eines Rastelementes an dem Blendrahmen aufweist.

Dieser Blendrahmen erlaubt es, daß das Gitter auf einfache Art und Weise durch ein Anschrauben mittels entsprechender Schraubelemente von außen her in einer Wand festgelegt werden kann, da der Blendrahmen anschließend die Schraubköpfe unsichtbar macht. Dem Kompaktgitter brauchen auch keine zusätzlichen Öffnungen eingeformt zu werden, welche zu einer zusätzlichen Geräuschbelästigung führen.

Die Rasteinrichtung soll so ausgestaltet sein, daß ein einfaches Aufklipsen des Blendrahmens auf den Abdeckrahmen möglich ist.

Für die Rasteinrichtung können unterschiedlichste Ausgestaltungen vorgesehen sein. In einem bevorzugten Ausführungsbeispiel besitzt die Halteleiste, bevorzugt aus Kunststoff gefertigt, einen Schlitz zur Aufnahme des Abdeckrahmens. Das bedeutet, daß die eigentlichen Rasteinrichtungen der Halteleiste nach außen weisen, während ein weiterer Teil der Halteleiste, nämlich ein Unterlegstreifen zwischen Abdeckrahmen und Wand angeordnet ist. Die Halteleiste dient in diesem Fall auch der Abstützung des Abdeckrahmens gegenüber der Wand und vor allem auch zu einer Geräuschisolierung. Von dem Gitter werden keine Geräusche mehr direkt auf die Wand übertragen, da der Abdeckrahmen durch den Unterlegstreifen isoliert ist.

In einem einfachen Ausführungsbeispiel besteht die Rasteinrichtung aus einer Leiste mit einer eingeformten hinterschnittenen Nut. Die Nut ist vorzugsweise im Querschnitt rund geformt und dient der Aufnahme eines Kugelstreifens, welcher dem Blendrahmen angeformt ist. Der Kugelstreifen kann in die hinterschnittene Nut eingeklipst werden. Unter Aufwendung einer entsprechenden Kraft ist jedoch auch ein leichtes Entfernen des Kugelstreifens aus dieser runden Nut möglich.

Es soll ausdrücklich erwähnt werden, daß dies nur ein einfaches und wirkungsvolles Beispiel einer Rasteinrichtung ist, daß darauf aber nicht die Erfindung beschränkt ist.

Der Blendrahmen selbst kann einstückig aus einem flexiblen Werkstoff, beispielsweise Kunststoff, hergestellt sein oder aber aus einzelnen Profilen, die dann auf Gehrung geschnitten und in den Eckbereichen zusammengefügt sind. Wird ein flexibler Werkstoff benutzt, so bietet es sich an, in dem Blendstreifen noch eine entsprechende Ausnehmung zum Einschieben eines Verstärkungsstreifens vorzusehen, so daß sich der Blendrahmen auch bei längerem Gebrauch nicht verziehen kann.

Ferner soll der Blendrahmen in seinem Querschnitt so ausgestaltet sein, daß er mit entsprechend geformten Schenkeln den Abdeckrahmen bzw. die Halteleiste übergreift. Hierdurch verschwindet die gesamte Befestigungsanordnung des Gitters hinter einem formschön gestalteten Blendrahmen.

Ein derartiger Blendrahmen und auch die Halteleiste können auch bei bereits bestehenden Gittern zur Anwendung gebracht werden. Hierdurch ist es möglich, bereits eingebaute Gitter nachträglich mit einem besseren "Outfit" durch ein Abdecken der Befestigungselemente zu versehen. Ferner kann diesen Gittern jetzt wiederum ein anderes Aussehen durch den Blendrahmen gegeben werden, was die Gitter wieder interessanter macht.

Ein weiterer großer Vorteil liegt auch darin, daß durch ein Gitter sämtliche bisher auf dem Markt befindlichen verschiedenartigen Gitterausführungen auf diese eine Gitterausführung konzentriert werden können. Dies stellt für die Fertigung einen großen Vorteil dar.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in
Fig. 1 eine Draufsicht auf ein Gitter mit einem erfindungsgemäßen Blendrahmen:
Fig. 2 einen vergrößert dargestellten Querschnitt durch einen Eckbereich des Blendrahmens und Gitters in Gebrauchslage entlang Linie II - II in Fig. 1.

In Fig. 1 ist ein handelsübliches Gitter 1 mit Lamellen 2 gezeigt, welches auch als Kompaktgitter bezeichnet wird. In der Regel sind die Lamellen 2 in entsprechenden Seitenwänden schwenkbar gelagert, so daß durch die Lamellen 2 ein Luftein- bzw. -austritt aus dem bzw. in das Gitter 1 ermöglicht wird. Es gibt viele Ausgestaltungsmöglichkeiten für ein derartiges Gitter.

Diesem Gitter 1 ist ein Blendrahmen 3 zugeordnet, der in dem in Fig. 1 gezeigten Ausführungsbeispiel aus vier Profilen 3a, 3b, 3c und 3d besteht. Diese Profile sind auf Gehrung geschnitten und in ihren Eckbereichen zusammengehalten. Das Zusammenhalten kann durch entsprechende Verbinungselemente, Kleben usw. erfolgen. Im Rahmen der Erfindung liegt jedoch auch, daß der komplette Blendrahmen aus beispielsweise einem Kunststoff gespritzt oder aus Aluminium oder dergleichem Material beispielsweise durch Stanzen einstückig hergestellt und wie gewünscht abgekantet wird.

Gem. Fig. 2 wird das Gitter 1 mittels Befestigungselementen 4, beispielsweise Schrauben, in einer Öffnung 5 einer Wand 6 od.dgl. festgelegt. Hierzu sind von einem Gehäusekasten 7 des Gitters 1 Streifen 8 und 9 abgekantet, welche sich in den Eckbereichen überlappen und einen Abdeckrahmen 10 für die Öffnung 5 ausbilden. Das Befestigungselement 4 durchsetzt diesen Abdeckrahmen 10 und ist dann in die Wand 6 eingeschraubt.

Vor dem Festlegen des Gitters 1 an der Wand 6 ist dem Abdeckrahmen 10 eine Halteleiste 11 aufgeschoben, welche Rasteinrichtungen 12a und 12b für eine Festlegung des Blendrahmens 3 ausbildet. Bevorzugt besteht diese Halteleiste 11 aus Kunststoff, wobei beispielsweise im Spritzgießverfahren die Rasteinrichtungen 12 leicht hergestellt werden können.

Im vorliegenden Ausführungsbeispiel ist in die Halteleiste 11 ein Schlitz 13 eingeformt, welcher der Aufnahme des Abdeckrahmens 10 dient. Hierdurch ist der Abdeckrahmen 10 gleichzeitig durch einen Unterlegstreifen 14 gegenüber der Wand 6 abgestützt. Dies hat den Vorteil, daß zum einen eventuelle Passungenauigkeiten der Oberfläche der Wand 6 gegenüber dem Abdeckrahmen 10 ausgeglichen werden. Zum anderen bewirkt der Unterlegstreifen 14 aber auch eine Dämpfung, so daß Geräusche, die beispielsweise durch einen Luftstrom oder durch ein Klappern der Lamellen 2 entstehen, nicht auf die Wand 6 übertragen werden.

Die Halteleiste 11 kann nur aus den auf den Abdeckrahmen 10 aufgesetzten Rasteinrichtungen 12 bestehen, die zwischen sich eine Ausnehmung 15 zur Aufnahme eines Schraubenkopfes 16 ausbilden.

Ein einfaches Ausführungsbeispiel einer Rasteinrichtung 12 weist eine Leiste 17 auf, in welche eine hinterschnittene Nut 18 eingeformt ist. Diese Nut 18 ist im Querschnitt im gezeigten Ausführungsbeispiel kugelig ausgebildet und dient der Aufnahme eines entsprechenden Kugelstreifens 19, welcher einstückig mit dem Blendrahmen 3 verbunden ist.

Im vorliegenden Ausführungsbeispiel sind zwei Rasteinrichtungen 12a und 12b vorgesehen, so daß ebenfalls zwei Leisten 17a und 17b mit jeweils einer Nut 18a und 18b sowie zwei Kugelstreifen 19a und 19b an dem Blendrahmen 3 vorgesehen sind.

Zwischen den beiden Kugelstreifen 19a und 19b ist in dem Abdeckrahmen 3 noch eine Ausnehmung 20 vorgesehen, in welche beispielsweise eine Verstärkungsschiene eingeschoben werden könnte.

Der Blendrahmen 3 ist im übrigen so ausgestaltet, daß er einerseits mit einem Schenkel 21 die Halteleiste 11 gänzlich übergreift und an der Wand 6 anschlägt. Andererseits übergreift er mit einem Stützschenkel 22 ebenfalls die Halteleiste bzw. die Rasteinrichtung 12 und stützt sich gegen eine Oberfläche des Abdeckrahmens 10 bzw. des Gitters 1 ab. Durch diese Ausgestaltung verschwindet der Abdeckrahmen mit dem Befestigungselement und der Halteleiste 11 völlig unter dem Blendrahmen 3.

## Patentansprüche

1. Gitter zum Ein- und/oder Auslassen von Luft mit einem Gehäusekasten (7), welcher in eine Öffnung (5) einer Wand od.dgl. (6) eingesetzt ist und einen Abdeckrahmen (10) aufweist, der über Befestigungselemente (4) mit der Wand od.dgl. (6) verbunden ist, wobei dem Abdeckrahmen (10) lösbar ein Blendrahmen (3) aufgesetzt ist,
dadurch gekennzeichnet,
daß dem Abdeckrahmen (10) eine Halteleiste (11) aufgesetzt ist, welche eine Rasteinrichtung (12) zur Aufnahme eines Rastelementes (19) an dem Blendrahmen (3) aufweist.

2. Gitter nach Anspruch 1, dadurch gekennzeichnet, daß die Halteleiste (11) einen Schlitz (13) zur Aufnahme des Abdeckrahmens (10) ausbildet.

3. Gitter nach Anspruch 2, dadurch gekennzeichnet, daß die Halteleiste (11) einen Unterlegstreifen (14) zwischen Abdeckrahmen (10) und der Wand od. dgl. ausbildet.

4. Gitter nach einem der Ansprüche 1 - 3, dadurch gekennzeichnet, daß die Rasteinrichtung (12) aus einer Leiste (17) mit einer eingeformten hinterschnittenen Nut (18) besteht.

5. Gitter nach Anspruch 4, dadurch gekennzeichnet, daß die Nut (18) querschnittlich rund geformt ist und der Aufnahme eines Kugelstreifens (19) als Rastelement an dem Blendrahmen (3) dient.

6. Gitter nach wenigstens einem der Ansprüche 1 - 5, dadurch gekennzeichnet, daß der Blendrahmen (3) eine Ausnehmung (20) zur Aufnahme eines Verstärkungsstreifens od.dgl. aufweist.

7. Gitter nach wenigstens einem der Ansprüche 1 - 6, dadurch gekennzeichnet, daß der Blendrahmen (3) beidseits mit Schenkeln (21, 22) den Abdeckrahmen (10) bzw. die Halteleiste (11) übergreift.

8. Gitter nach wenigstens einem der Ansprüche 1 - 7, dadurch gekennzeichnet, daß der Blendrahmen (3) einstückig aus einem flexiblen Werkstoff geformt ist.

## Claims

1. Grating for the intake and/or discharge of air, having a housing casing (7) which is inserted into an aperture (5) of a wall or the like (6) and comprises a cover frame (10) which is connected via securing members (4) to the wall or the like (6), a dummy frame (3) being placed detachably on the cover frame (10), characterised in that a retaining bar (11), which comprises a locking arrangement (12) for the accommodation of a locking member (19) on the dummy frame (3), is placed on the cover frame (10).

2. Grating according to claim 1, characterised in that the retaining bar (11) forms a slot (13) for the accommodation of the cover frame (10).

3. Grating according to claim 2, characterised in that the retaining bar (11) forms a supporting strip (14) between the cover frame (10) and the wall or the like.

4. Grating according to one of claims 1 - 3, characterised in that the locking arrangement (12) consists of a bar (17) having an undercut groove (18) formed therein.

5. Grating according to claim 4, characterised in that the groove (18) is configured to have a circular cross-section and serves to accommodate a spherical strip (19) as the locking member on the dummy frame (3).

6. Grating according to at least one of claims 1 - 5, characterised in that the dummy frame (3) has a recess (20) for the accommodation of a reinforcing strip or the like.

7. Grating according to at least one of claims 1 - 6, characterised in that the dummy frame (3) overlaps the cover frame (10), or respectively the retaining bar (11), at both ends with arms (21, 22).

8. Grating according to at least one of claims 1 - 7, characterised in that the dummy frame (3) is formed in one piece from a flexible material.

## Revendications

1. Grille d'entrée et/ou de sortie d'air comprenant, logé dans une ouverture (5) d'une paroi (6) ou surface analogue, un boîtier (7) comportant un cadre de couverture (10) relié à la paroi (6) ou analogue par des éléments de fixation (4) et sur lequel est fixé, de manière amovible, un cadre-écran (3),
caractérisée en ce que
sur le cadre de couverture (10) est montée une baguette de maintien équipée d'un dispositif d'arrêt (12) servant à accueillir un élément d'arrêt (19) porté par le cadre-écran (3).

2. Grille selon la revendication 1,
caractérisée en ce que
la baguette de maintien (11) présente une fente (13) servant à accueillir le cadre de couverture (10).

3. Grille selon la revendication 2,
caractérisée en ce que
la baguette de maintien (11) comporte une baguette sous-jacente (14) située entre le cadre de couverture (10) et la paroi (6) ou analogue.

4. Grille selon l'une des revendications 1 à 3,
caractérisée en ce que
le dispositif d'arrêt (12) est constitué d'une baguette (17) incorporant une rainure (18) en contre-dépouille.

5. Grille selon la revendication 4,
caractérisée en ce que
la rainure (18) a en coupe transversale une forme ronde et sert de logement à une bande (19) à tête ronde constituant élément d'arrêt porté par le cadre-écran.

6. Grille selon au moins une des revendications 1 à 5,
caractérisée en ce que
le cadre-écran (3) présente un évidement (20) servant à accueillir une bande de renforcement ou analogue.

7. Grille selon au moins une des revendications 1 à 6,
caractérisée en ce que
le cadre-écran (3) présente, sur ses deux côtés, des ailes (21, 22) recouvrant le cadre de couverture (10) et la baguette de maintien (11).

8. Grille selon au moins une des revendications 1 à 7,
caractérisée en ce que
le cadre-écran est une seule pièce moulée constituée d'une matière flexible.
